# EUROPÄISCHE PATENTSCHRIFT

(11) **EP 0 953 813 B1**
(45) Veröffentlichungstag und Bekanntmachung des Hinweises auf die Patenterteilung: **09.04.2003**
(21) Anmeldenummer: 99108313.0
(22) Anmeldetag: 22.04.1999
(51) Int. Cl.: F26B 13/16, D06B 5/08

(54) **Vorrichtung zum Wärmebehandeln von durchlässigen Warenbahnen**
Apparatus for heat treatment of pervious webs
Dispositif pour le traitement par chaleur de bandes continues perméables

(30) Priorität: 30.04.1998 DE 19819340
(43) Veröffentlichungstag der Anmeldung: 03.11.1999
(73) Patentinhaber: Fleissner GmbH & Co. Maschinenfabrik, 63329 Egelsbach (DE)
(72) Erfinder: Fleissner, Gerold, 6300 Zug (CH)
(74) Vertreter: Neumann, Gerd, Dipl.-Ing.

(56) Entgegenhaltungen:
- DE-A- 1 926 742
- DE-U- 29 701 986
- GB-A- 1 170 688
- GB-A- 1 208 840
- US-A- 3 742 734

## Beschreibung

Die Erfindung bezieht sich auf eine Vorrichtung zum Wärmebehandeln von durchlässigen Warenbahnen insbesondere Textilgütern wie Gewebe, Gewirke, Tissue, Vliese od. dgl. mit einem Gehäuse, in dem wenigstens eine zylinderförmige Siebwalze an- und dieser eine Pumpeneinrichtung stirnseitig zugeordnet ist, die ein dampf- und/oder gasförmiges Behandlungsmedium aus der Siebwalze absaugt, wobei deren Durchströmbereich, also die Arbeitsbreite der Siebwalze, durch eine Breitenverstelleinrichtung an der Siebwalze bestimmbar und wobei der Siebwalze vorzugsweise eine Siebdecke oder ein feststehender zylinderförmiger, siebförmiger Körper zur Strömungsvergleichmäßigung außerhalb zugeordnet sind, wobei
a) die Siebwalze zumindest im von der Warenbahn bedeckten Bereich zwei koaxial angeordnete durchlässige Siebwalzenmäntel aufweist, die mit einem Abstand voneinander angeordnet sind,
b) zwischen dem äußeren und dem inneren Siebwalzenmantel eine Breitenverstelleinrichtung vorgesehen ist, die
c) über eine Spindel verstellbar ist, und die aus einem ringförmigen zwischen den Mänteln augeordneten und radial ausgerichteten Boden besteht,
d) der innere Siebwalzenmantel nur in dem Bereich durchlässig ausgebildet ist, der der minimalen Arbeitsbreite der Walze entspricht.

Eine Vorrichtung dieser Art ist zunächst aus der US-A-3 742 734 zu entnehmen. Dort ist auch die Siebdecke zur Vergleichmäßigung der Luftdurchströmung über die Länge der Siebwalze offenbart. Normalerweise ist die Siebdecke über die ganze Länge der Siebwalze luftdurchlässig, hier jedoch nur im mittleren Bereich, weil eine Arbeitsbreitenverstellung in der Mitte der Walze vorgesehen ist. Dazu umgibt die Siebwalze eine zusätzliche Wand, die sich bis zur Siebdecke erstreckt. Die Wand ist über mehrere rund um die Walze angeordnete Spindeln axial verstellbar. Um Falschluft

- also die zu behandelnde Warenbahn nicht durchströmende, sondern direkt die nicht bedeckte Walzenfläche durch- und gleich zum Ventilator strömende Luft - bei kleiner eingestellter Arbeitsbreite zu vermeiden, ist also die Siebdecke nur im mittleren Bereich luftdurchlässig ausgebildet. Eine Breitenverstelleinrichtung dieser Art ist sehr aufwendig, allein wegen der vielen Antriebsspindeln, die rund um die Walze angeordnet werden müssen. Außerdem eignet sich diese Konstruktion weniger für breite Warenbahnen, weil die Behandlungsluft für die Randbereiche der Warenbahn von der nur durchlässigen Mitte der Siebdecke zu diesen Randbereichen strömen muss. Eine gleichmäßige Beaufschlagung der Siebwalze mit Behandlungsluft über die Warenbahnbreite ist bei diesem Ausführungsbeispiel nicht möglich.

In diesem Zusammenhang ist die Konstruktion nach der DE-A 19 26 742 von Vorteil. Dort ist eine Siebwalze offenbart, die aus zwei koaxial angeordneten Siebwalzenmänteln besteht, die mit einem Abstand voneinander angeordnet sind. Diese Konstruktion hat den Vorteil, dass der zweite, innere Siebwalzenmantel als zusätzliches Stauelement genutzt werden kann. Dies gilt um so mehr, wenn die Luftdurchlässigkeit des inneren Mantels kleiner als die des äußeren Siebwalzenmantels ist. Auch dort ist eine äußere Siebdecke offenbart, so dass die vom Ventilator anströmende Luft zuerst an dieser Decke über die Walzenlänge gestaut, also vergleichmäßigt wird. Dann strömt sie gleichmäßig über jede Arbeitsbreite durch die Ware auf der Walze und wird wegen des zweiten inneren Mantels erneut gestaut, was nicht nur eine gleichmäßigere Behandlung über die Arbeitsbreite ermöglicht, sondern evtl. sogar eine mechanische Breitenverstellung überflüssig macht, weil die Durchlässigkeit der Walze insgesamt vermindert ist. Diese wirkt sich aber effektiv nur im von der Warenbahn freien Bereich der Walze aus, da das Textilgut selbst im allgemeinen einen größeren Widerstand dem Durchtritt der Luft entgegensetzt als der Doppelmantel. Um auch dort Falschluft - also zwischen den Mänteln axial strömende Luft - zu vermeiden, sind im Außenbereich der Walze zwischen den Mänteln rund um die Walze radial sich erstreckende, ortsfeste Bleche vorgesehen. Die Lösung nach der DE-A 19 26 742 ist ohne eine mechanische Breitenverstellung als ein Kompromiss anzusehen. Insbesondere für größere Arbeitsbreiten, also lange Siebwalzen, und größere unterschiedliche Arbeitsbreiten ist diese Konstruktion in ihrer Trocknungsleistung nicht zufriedenstellend.

Eine bessere Lösung des Problems offenbart die genannte US-A-3 741 734 in der Fig. 5 und 6. Dort sind zwar auch mehrere axial ausgerichtete Spindeln für die Verstellung der Böden notwendig, jedoch sind die Böden jetzt ringförmig ausgebildet und zwischen der Siebwalze und einer inneren zweiten Siebwalze verschiebbar gelagert.

Der Erfindung liegt die Aufgabe zugrunde, eine Siebwalzenkonstruktion zu finden, die die Vorteile der beiden vorbekannten Konstruktionen vereint, jedoch deren Nachteile vermeidet. Es ist also eine Konstruktion gesucht, die eine gleichmäßige Luftdurchströmung der breitesten Warenbahn gewährleistet, jedoch auch optimal für eine schmälere Warenbahnbreite einstellbar ist, ohne dass die Verstellung der Böden über eine Mehrzahl von Spindeln notwendig ist.

Ausgehend von der Konstruktion anfangs genannter Art wird die gefundene Lösung darin gesehen, dass
e) die Spindel in der axialen Achse der Siebwalze angeordnet ist und
f) der ringförmige zwischen den Mänteln angeordnete und radial ausgerichtete Boden der Breitenverstelleinrichtung über Arme mit der axial in der Walze gelagerten Spindel verbunden ist.

Damit ist eine einfache und folglich preisgünstige Konstruktion gefunden, die alle Bedingungen für eine gleichmäßige Behandlung von Warenbahnen beliebiger Arbeitsbreite erfüllt. Der doppelte Siebwalzenmantel gewährleistet eine starke Drosselung der Durchströmgeschwindigkeit und bewirkt damit eine gleichmäßig Beaufschlagung der Warenbahn über seine Breite mit der Luft. Dieses Problem gilt besonders für große Arbeitsbreiten und kleine Siebwalzendurchmesser. Verstärkt ist dies weiterhin, wenn ein Ventilator nur an der einen Stirnseite der Walze angebracht werden soll. Wenn nun in einfacher Weise zwischen den beiden Siebwalzenmänteln die von der Achse her steuerbare Arbeitsbreitenverstellung platziert ist, dann ist diese Konstruktion optimal für jede Warenbahnbreite.

Die um die Siebwalze geführte Warenbahn bedeckt nur einen Teil seines Umfangs. Die Größe dieses Teils hängt davon ab, ob nur eine Walze benutzt werden soll, dann kann der Umfang zu einem größeren Prozentsatz genutzt werden, oder ob mehrere Walzen z. B. in einer Reihe hintereinander genutzt werden sollen, dann ist der Umfang einer Walze nur zu 50 % von der Warenbahn bedeckt. Der nicht bedeckte Bereich einer Siebwalze ist gegen die Durchströmung von innen abzudecken. Es ist eine besonders vorteilhafte Konstruktion gefunden, wenn der innere koaxial angeordnete durchlässige Siebwalzenmantel mit der Innenabdeckung verbunden und somit der innere Siebwalzenmantel drehfest und der äußere die Warenbahn tragende Siebwalzenmantel um den inneren Siebwalzenmantel drehbar gelagert ist.

Diese Konstruktion ist vielfältig vorteilhaft zu gestalten. Die Breitenverstellung besteht dann nur aus einem, bei mittig organisierter Auflage der Warenbahn auf der Walze aus zwei ringförmigen radial ausgerichteten Böden, die über Arme mit der axialen Lagerung der Walze verbunden sind. Da der innere Siebwalzenmantel drehfest gelagert ist, braucht der jeweilige Boden sich nur über den Durchströmbereich der Walze zu erstrecken, womit zur Lagerung des Bodens zwei Arme ausreichen.

Eine Vorrichtung der erfindungsgemäßen Art ist in der Zeichnung beispielhaft dargestellt. Anhand dieser sollen noch weitere erfinderische Details der Vorrichtung erläutert werden. Es zeigen:
Fig. 1 einen Schnitt längs durch eine übliche Siebwalzenvorrichtung, deren Mantel aus einer gelochten Blechwalze mit radial außen aufgespanntem Siebgewebe besteht,
Fig. 2 die erfindungsgemäße Siebwalze im Längsschnitt entlang der Schnittlinie II - II gemäß Fig. 3 mit zwei im Arbeitsbereich der Walze vorgesehenen hintereinander zu durchströmenden gelochten Blechmänteln und
Fig. 3 einen Querschnitt durch die Walze nach Fig. 2.

Eine Siebwalzenvorrichtung besteht grundsätzlich aus einem etwa rechteckigen Gehäuse 1, das durch eine Zwischenwand 2 in einen Behandlungsraum 3 und einen Ventilatorraum 4 unterteilt ist. Im Behandlungsraum 3 ist die Siebwalze 5 und konzentrisch zu dieser im Ventilatorraum 4 hinter einem Düsenstem 13 ein Ventilator 6 drehbar gelagert. Selbstverständlich kann der Ventilatorraum auch in einem von dem Siebwalzengehäuse 1 abgetrennten, hier nicht dargestellten, gesonderten Ventilatorgehäuse angeordnet sein. Jedenfalls setzt der Ventilator das Innere der Walze 5 unter Saugzug. Gemäß der Fig. 1 sind ober- und unterhalb des Ventilators 6 jeweils Heizaggregate 7 angeordnet, die aus mit Heizmedium durchflossenen Rohren bestehen. Ober- und unterhalb der Siebwalze 5 ist im Behandlungsraum 3 eine Staudecke 10 angeordnet, die für den Stau und damit für die über die Arbeitsbreite gleichmäßige Verteilung der vom Ventilator 6 anströmenden Luft vor der Walze 5 sorgen soll. Die Siebwalze ist in dem nicht vom Textilgut bedeckten Bereich innen von einer an der Achse 14 gehaltenen Innenabdeckung 8 gegen den Saugzug abgedeckt. Die Walze 5 ist außen von einem feinmaschigem Sieb 9 umschlungen, das an der Stimseite der Walze an den beiden Böden 11, 12 mittels nicht dargestellter Ringe gespannt gehalten ist.

Die vorbekannte Walze 5 nach Fig. 1 ist in Fig. 2 gemäß der Erfindung geändert. Zunächst besteht die Walze nicht nur aus einem Siebwalzenmantel, sondern aus zwei konzentrischen Mänteln 5 und 15. Der innere Mantel 15 ist mit Abstand zum eigentlichen Siebwalzenmantel 5 angeordnet und ergänzt sich mit der Innenabdeckung 8 zu einem vollständigen Zylinder. Die Innenabdeckung 8 ist üblicherweise drehfest in der Walze 5 an der Achse 14 gelagert und der Siebwalzenmantel 5 dreht sich um diese Innenabdeckung 8. In einfacher weise ist der Umfangswinkel des inneren Siebwalzenmantels nur gerade so groß wie die Walze 5 von der Warenbahn bedeckt ist und ist an der Innenabdeckung befestigt. Somit dreht sich die Walze 5 um den inneren Siebwalzenmantel 15, 8.

Zwischen den beiden Siebwalzenmänteln 5 und 15 ist im Durchströmbereich der Walze 5 eine Breitenverstelleinrichtung angeordnet. Sie besteht aus einem radial ausgerichteten ringförmigen Boden 16, der wegen der mittigen Belegung der Walze mit der zu behandelnden Warenbahn auch auf der anderen Stirnseite der Walze mit dem Boden 17 vorgesehen ist. Die Größe des Kreissegments der Böden 16, 17 entspricht der Belegung der Walze mit der Warenbahn, also hier gemäß Fig. 3 dem Winkel von 180°. Ober diesen Winkel, nur in diesem Bereich 15' ist auch der innere Siebwalzenmantel 15 perforiert, findet die Warendurchflutung statt, während der übrige Winkelbereich mit der Innenabdeckung 8 gegen die Durchströmung verschlossen ist. Die Böden 16, 17 sind über je zwei Arme 18 an der Achse 14 der Walze 5 gehalten. Die Arme 18 sind also radial gerichtet, in Achsrichtung jedoch zur Stirnseite der Walze 5 gekröpft, damit die Böden 16, 17 bis zur äußersten Arbeitsbreite der Walze 5 nach außen bewegt werden können. Der innere Siebwalzenmantel 15 ist zum Durchtritt der Arme 18 zumindest im Bereich der Bewegung der Arme zur Verstellung der gewünschten Arbeitsbreite längs geschlitzt ausgeführt.

Der innere Siebwalzenmantel 15 ist nur mittig perforiert, und zwar im Grunde nur ein Bereich 15' der kleinsten einstellbaren Arbeitsbreite, axial außen ist die Mantelfläche geschlossen. Gemäß Fig. 2 kann ein weiterer Bereich 15" ebenfalls mit einer Perforation, vorzugsweise mit geringerem freien Querschnitt versehen sein, um eine bessere Durchströmung einer breiteren Warenbahn zu erzielen.

Die Arme 18 weisen an ihrem radial äußeren Ende einen beidseitigen Flansch 19 zur Befestigung der Arme 18 an den Böden 16, 17 und an dem radial inneren Ende eine ringförmige Lagerschale 19 auf, die eine die Walzenachse 14 bildende Hohlwelle 20 umschließt. Die Lagerschale 19 und damit die Arme 18 sind also auf der Hohlwelle 20 axial verschieblich gelagert. Der Antrieb für die Verschiebung der Arme 18 erfolgt über eine drehbar in der Achse 14 gelagerte und von außen angetriebene Spindel 21. Die Spindel 21 ist von einem Antriebszapfen 22 formschlüssig umgeben, der radial außen mit der Lagerschale 19 fest verbunden ist. Um diese Verschiebung der Lagerschale 19 und damit der Böden 16, 17 zu ermöglichen, ist die Hohlwelle 20 im Bereich der Verschiebung der Lagerschale 19 längs geschlitzt.

## Patentansprüche

1. Vorrichtung zum Wärmebehandeln von durchlässigen Warenbahnen insbesondere Textilgütem wie Gewebe, Gewirke, Tissue, Vliese od. dgl. mit einem Gehäuse, in dem wenigstens eine zylinderförmige Siebwalze (5) an- und dieser eine Pumpeneinrichtung (13) stirnseitig zugeordnet ist, die ein dampfund/oder gasförmiges Behandlungsmedium aus der Siebwalze (5) absaugt, wobei deren Durchströmbereich, also die Arbeitsbreite der Siebwalze (5), durch eine Breitenverstelleinrichtung (16 - 21) an der Siebwalze (5) bestimmbar und wobei der Siebwalze (5) vorzugsweise eine Siebdecke (10) oder ein feststehender zylinderförmiger, siebförmiger Körper zur Strömungsvergleichmäßigung außerhalb zugeordnet ist, wobei
a) die Siebwalze (5) zumindest im von der Warenbahn bedeckten Bereich zwei koaxial angeordnete durchlässige Siebwalzenmäntel (5, 15') aufweist, die mit einem Abstand voneinander angeordnet sind,
b) zwischen dem äußeren (5) und dem inneren Siebwalzenmantel (15) eine Breitenverstelleinrichtung (16, 17; 18) vorgesehen ist, die
c) über eine Spindel (21) verstellbar ist, und die aus einem ringförmigen zwischen den Mänteln (5, 15) angeordneten und radial ausgerichteten Boden (16, 17) besteht,
d) der innere Siebwalzenmantel (15) nur in dem Bereich (15') durchlässig ausgebildet ist, der der minimalen Arbeitsbreite der Walze entspricht,
**dadurch gekennzeichnet, dass**
e) die Spindel (21) in der axialen Achse der Siebwalze (5) angeordnet ist und
f) der ringförmige zwischen den Mänteln (5, 15) angeordnete und radial ausgerichtete Boden (16, 17) der Breitenverstelleinrichtung (16 - 21) über Arme (18) mit der axial in der Walze gelagerten Spindel (21) verbunden ist.

2. Vorrichtung nach Anspruch 1, **dadurch gekennzeichnet, dass** der ringförmige Boden (16, 17) sich nur über ein Ringsegment, nämlich dem von der Warenbahn bedeckten Segment der Siebwalze erstreckt.

3. Vorrichtung nach einem der Ansprüche 1 bis 2, **dadurch gekennzeichnet, dass** die axial angeordnete Spindel (21) von einer Hohlwelle (20) umgeben ist, auf deren Außenumfang eine ringförmige Lagerschale (19) für die Breitenverstelleinrichtung der Arme (18) und damit des Bodens (16, 17) axial verschiebbar ist.

4. Vorrichtung nach Anspruch 3, **dadurch gekennzeichnet, dass** die Hohlwelle (20) im Bereich für die Breitenverstelleinrichtung längs geschlitzt ist und sich durch den Schlitz der einerseits um die Spindel (21) greifende und andererseits mit der Lagerschale (19) verbundene Antriebszapfen (22) der Breitenverstelleinrichtung erstreckt.

5. Vorrichtung mit einer drehfesten Innenabdeckung zur Begrenzung des Durchströmbereichs in Bezug auf den Umfangswinkel der Siebwalze nach einem der vorhergehenden Ansprüche, **dadurch gekennzeichnet, dass** der innere koaxial angeordnete durchlässige Siebwalzenmantel (15) mit der Innenabdeckung (8) verbunden und somit der innere Siebwalzenmantel (15, 8) drehfest und der äußere die Warenbahn tragende Siebwalzenmantel (5) um den inneren Siebwalzenmantel (15, 8) drehbar gelagert ist.

6. Vorrichtung nach Anspruch 5, **dadurch gekennzeichnet, dass** der innere durchlässige Teil (15) des Siebwalzenmantels nur aus einem Kreissegment besteht und der übrige Bereich des vollen Kreises durch das verbleibende Kreissegment der Innenabdeckung (8) gebildet ist.

7. Vorrichtung nach Anspruch 5 oder 6, **dadurch gekennzeichnet, dass** der innere Siebwalzenmantel (15) im Bereich der Bewegung der Arme (18) für die Breiten-verstelleinrichtung in Achsrichtung für den Durchtritt der Arme (18) geschlitzt ist.

8. Vorrichtung nach Anspruch 5 und 7, **dadurch gekennzeichnet, dass** das luftdurchlässige Segment des inneren Siebwalzenmantels (15) im Bereich der Bewegung der Arme (18) für die Breitenverstelleinrichtung in Achsrichtung für den Durchtritt der Arme (18) geschlitzt ist.

9. Vorrichtung nach Ansprüche 5 bis 8, **dadurch gekennzeichnet, dass** der ringförmige Boden (16, 17) zwischen den durchlässigen Siebwalzenmänteln (15, 5) an beiden Enden der Siebwalze (5) vorgesehen, also die Breitenverstellung mittig organisiert ist.

10. Vorrichtung nach Anspruch 9, **dadurch gekennzeichnet, dass** die Arme (18) über den Bereich des inneren Siebwalzenmantels (15) im wesentlichen radial gerichtet, im Bereich zwischen den beiden Mänteln (15, 5) jedoch axial nach außen zu den Stirnseiten der Walze (5) ausgerichtet sind.

11. Vorrichtung nach Ansprüche 5 bis 10, **dadurch gekennzeichnet, dass** der luftdurchtrittsfreie Querschnitt des luftdurchlässigen Bereichs des inneren Siebwalzenmantels (15) kleiner ist als der des äußeren Siebwalzenmantels (5).

12. Vorrichtung nach Anspruch 11, **dadurch gekennzeichnet, dass** axial außerhalb des luftdurchlässigen Bereichs (15') des inneren Siebwalzenmantels (15) ein weiterer durchlässiger Bereich (15") vorgesehen ist mit gegenüber dem mittleren Bereich (15') noch weiter geringerem freien Querschnitt.

## Claims

1. Apparatus for heat-treating permeable webs of material, more especially textile materials such as woven fabrics, knitted fabrics, tissues, non-woven fabrics or the like, said apparatus having a housing, in which at least one cylindrical screen roller (5) is disposed, and a pumping device (13) is associated with the end face of said roller, which device draws a vaporous and/or gaseous treatment medium from the screen roller (5), the throughflow region of said roller, that is to say the working width of the screen roller (5), being determinable by a width adjusting device (16 - 21) on the screen roller (5), and preferably a screen cover (10) or a stationary cylindrical, screen-like body being associated with the screen roller (5) externally for equalising the flow, wherein
a) the screen roller (5) has two coaxially disposed, permeable screen roller shells (5, 15'), at least in the region covered by the web of material, which shells are disposed with a spacing therebetween,
b) a width adjusting device (16, 17: 18) is provided between the outer screen roller shell (5) and the inner screen roller shell (15), which device
c) is adjustable via a spindle (21) and comprises an annular and radially orientated base (16, 17), which is disposed between the shells (5, 15), and
d) the inner screen roller shell (15) is permeable only in the region (15') which corresponds to the minimum working width of the roller,
**characterised in that**
e) the spindle (21) is disposed in the axial axis of the screen roller (5), and
f) the annular and radially orientated base (16, 17) of the width adjusting device (16 - 21), which base is disposed between the shells (5, 15) is connected, via arms (18), to the spindle (21) mounted axially in the roller.

2. Apparatus according to claim 1, **characterised in that** the annular base (16, 17) extends only over one annular segment, that is to say over the segment of the screen roller covered by the web of material.

3. Apparatus according to one of claims 1 to 2, **characterised in that** the axially disposed spindle (21) is surrounded by a hollow shaft (20), on the outer circumference of which an annular bearing bush (19) is axially displaceable for the width adjusting device of the arms (18) and hence of the base (16, 17).

4. Apparatus according to claim 3, **characterised in that** the hollow shaft (20) is longitudinally perforated in the region for the width adjusting device, and the drive journal (22) of the width adjusting device, which journal engages around the spindle (21) at one end and is connected to the bearing bush (19) at the other end, extends through the slot.

5. Apparatus having a non-rotatable inner covering to define the throughflow region in respect of the circumferential angle of the screen roller according to one of the preceding claims, **characterised in that** the inner, coaxially disposed, permeable screen roller shell (15) is connected to the inner covering (8) and, in consequence, the inner screen roller shell (15, 8) is non-rotatably mounted, and the outer screen roller shell (5), which carries the web of material, is rotatably mounted around the inner screen roller shell (15, 8).

6. Apparatus according to claim 5, **characterised in that** the inner permeable part (15) of the screen roller shell only comprises one circular segment, and the remaining region of the full circle is formed by the remaining circular segment of the inner covering (8).

7. Apparatus according to claim 5 or 6, **characterised in that** the inner screen roller shell (15) is perforated within the range of movement of the arms (18) for the width adjusting device in the axial direction for the arms (18) to pass therethrough.

8. Apparatus according to claims 5 and 7, **characterised in that** the air-permeable segment of the inner screen roller shell (15) is perforated within the range of movement of the arms (18), for the width adjusting device in the axial direction for the arms (18) to pass therethrough.

9. Apparatus according to claims 5 to 8, **characterised in that** the annular base (16, 17) is provided between the permeable screen roller shells (15, 5) at both ends of the screen roller (5), that is to say the width adjustment is centrally organised.

10. Apparatus according to claim 9, **characterised in that** the arms (18) are substantially radially directed over the region of the inner screen roller shell (15), but they are orientated axially outwardly relative to the end faces of the roller (5) in the region between the two shells (15, 5).

11. Apparatus according to claims 5 to 10, **characterised in that** the cross-section, which is free of air passages, of the air-permeable region of the inner screen roller shell (15) is smaller than that of the outer screen roller shell (5).

12. Apparatus according to claim 11, **characterised in that** an additional permeable region (15") is provided axially extemally of the air-permeable region (15') of the inner screen roller shell (15) and has an even smaller free cross-section compared with the central region (15').

## Revendications

1. Dispositif pour le traitement thermique de nappes de tissu perméables, et plus particulièrement de tissus, mailles, étoffes, voiles ou analogues, doté d'un boîtier dans lequel est disposé au moins un rouleau égoutteur (5) et auquel est relié, sur la face d'attaque, un dispositif de pompage (13) aspirant un agent de traitement en forme de vapeur et/ou de gaz hors du dit rouleau égoutteur (5), la zone d'écoulement du dispositif de pompage, autrement dit la largeur de travail du rouleau égoutteur (5), pouvant être déterminée à l'aide d'un dispositif de réglage de la largeur (16-21) situé contre le rouleau égoutteur (5) et ledit rouleau égoutteur (5) étant relié de préférence à un couvercle à tamis (10) ou à un élément stationnaire en forme de cylindre ou de tamis destiné au mélange d'écoulement à l'extérieur,
a) Le rouleau égoutteur (5) présentant, au moins dans le segment couvert par la nappe de tissu, deux manteaux de rouleaux égoutteurs (5, 15') perméables disposés de manière co-axiale et à une certaine distance l'un de l'autre,
b) Un dispositif de réglage de la largeur (16,17,18) étant prévu entre les manteau externe (5) et interne (15),
c) ledit dispositif pouvant être réglé via une broche (21), et consistant en un fond (16,17) annulaire situé entre les manteaux (5,15) et orienté dans le sens radial,
d) le manteau de rouleau égoutteur (15) étant perméable uniquement dans le segment (15') correspondant à la largeur de travail minimale du rouleau,
et **caractérisé en ce que**
e) la broche (21) est située dans l'axe axial du rouleau égoutteur (5) et
f) le fond (16, 17) du dispositif de réglage de la largeur (16-21) disposé entre les manteaux (5,15) et orienté dans le sens radial est relié à la broche (21) reposant dans le rouleau par l'intermédiaire de bras (18).

2. Dispositif selon la revendication 1, **caractérisé en ce que** le fond annulaire (16, 17) ne s'étend que sur un segment annulaire, à savoir le segment du rouleau égoutteur couvert par la nappe de tissu.

3. Dispositif selon une des revendications 1 à 2, **caractérisé en ce que** la broche (21) disposée dans le sens axial est entourée par un arbre creux (20) sur la périphérie externe duquel peut coulisser dans le sens axial une coquille de support (19) annulaire pour le dispositif de réglage de la largeur des bras (18) et, par la même occasion, du fond (16,17).

4. Dispositif selon la revendication 3, **caractérisé en ce que** l'arbre creux (20) présente une entaille longitudinale dans le segment destiné au dispositif de réglage de la largeur et s'étend via la fente des tourillons d'entraînement (22) du dispositif de réglage de la largeur qui saisit la broche (21) et qui est reliée à la coquille de support (19)

5. Dispositif avec recouvrement interne résistant à la torsion destiné à limiter le segment d'écoulement par rapport à l'angle de circonférence du rouleau égoutteur selon une des revendications précédentes, et **caractérisé en ce que** le manteau du rouleau égoutteur (15) interne perméable (15) disposé de manière co-axiale est relié au recouvrement interne (8), le manteau du rouleau égoutteur (15, 8) interne étant ainsi résistant à la torsion et le manteau du rouleau de tamisage (5) externe supportant la nappe de tissu étant disposé de manière à pouvoir tourner autour du manteau du rouleau égoutteur (15,8) interne.

6. Dispositif selon la revendication 5, **caractérisé en ce que** la partie interne perméable (15) du manteau du rouleau égoutteur est constituée uniquement d'un segment circulaire et **en ce que** l'autre segment de cercle a été formé par le segment circulaire restant du recouvrement interne (8).

7. Dispositif selon la revendication 5 ou 6, **caractérisé en ce que** le manteau du rouleau égoutteur (15) interne présente une entaille dans le segment de mouvement des bras (18) pour le dispositif de réglage de la largeur et dans le sens de l'axe pour le passage des bras (18).

8. Dispositif selon les revendications 5 et 7, **caractérisé en ce que** le segment perméable à l'air du manteau du rouleau égoutteur interne (15) présente une entaille dans le segment de mouvement des bras (18) pour le dispositif de réglage de la largeur et dans la direction axiale pour le passage des bras (18).

9. Dispositif selon les revendications 5 à 8, **caractérisé en ce que** le fond annulaire (16, 17) a été prévu entre les manteaux du rouleau égoutteur (15,5) perméable, aux deux extrémités du rouleau égoutteur (5), le réglage de la largeur ayant donc été organisé de manière centrée.

10. Dispositif selon la revendication 9, **caractérisé en ce que** les bras (18) sont orientés essentiellement dans le sens radial via le segment du manteau du rouleau égoutteur (15) interne, les dits bras étant néanmoins orientés, dans le segment situé entre les deux manteaux (15, 5), dans le sens axial vers l'extérieur en direction des faces d'attaque du rouleau (5).

11. Dispositif selon les revendications 5 à 10, **caractérisé en ce que** la section transversale perméable à l'air du segment perméable à l'air du manteau du rouleau égoutteur (15) interne est plus petite que la section transversale perméable à l'air du segment perméable à l'air du manteau du rouleau égoutteur externe (5).

12. Dispositif selon la revendication 11, **caractérisé en ce que** un autre segment perméable (15'') a été prévu en dehors du segment perméable à l'air (15') du manteau du rouleau égoutteur (15) interne, l'autre segment en question présentant une section transversale libre encore plus petite que le segment central (15').
